# EUROPÄISCHE PATENTSCHRIFT

(11) **EP 0 070 422 B1**
(45) Veröffentlichungstag und Bekanntmachung des Hinweises auf die Patenterteilung: **23.04.1986**
(21) Anmeldenummer: 82105682.7
(22) Anmeldetag: 26.06.1982
(51) Int. Cl.: A47B 17/02

(54) **Arbeitstisch, insbesondere Bürotisch**
Table, in particular writing table
Table de travail, en particulier bureau

(30) Priorität: 16.07.1981 DE 3128137
(43) Veröffentlichungstag der Anmeldung: 26.01.1983
(73) Patentinhaber: PLANMÖBEL Eggersmann GmbH & Co. KG, 32339 Espelkamp (DE)
(72) Erfinder: Votteler, Arno, D-7000 Stuttgart 1 (DE); Lanuzzi, Max, CH-8484 Weisslingen (CH); Dubach, Fredi, CH-8345 Adetswil (CH); Schreiner, Herbert, Frauenfeld (CH)
(74) Vertreter: Wangemann, Horst, Dipl.-Ing.

## Beschreibung

Die Erfindung bezieht sich auf einen Arbeitstisch, insbesondere einen Bürotisch der im Oberbegriff des Hauptanspruches genannten Art.

Derartige Tische sind bekannt. Durch das DE-U 8000787 ist ferner ein Tisch mit einer höhenverstellbaren Tischplatte und zwei Tischwangen bekannt, wobei die Höhenverstellung durch Drehen zweier mit Stützflächen versehener Stützscheiben um eine doppelexzentrische Drehachse erfolgt. Die bekannte Ausführungsform lässt keinen Arbeitstisch mit wenigen starr miteinander verbundenen Teilen entstehen, vielmehr bedarf es einer Gleitführung der Wangen der höhenverstellbaren Tischplatte an zwei Ständerfüssen an den Tischseiten mit einer Gegenstützfläche für die Stützscheiben. Ferner bedarf es zusätzlicher Haltemittel, um die Tischplatte gegen Verschieben quer zu ihrer Längserstreckung in ihren verschiedenen Höhenstellungen zu sichern. Die bekannte Ausführungsform erfordert eine starke und massive Ausbildung ihrer Teile oder zusätzlicher Mittel, um die notwendige Stabilität und Schwingungsfreiheit zu erreichen.

Diesem bekannten Arbeitstisch gegenüber besteht die Aufgabe der Erfindung darin, nicht nur mit einfacheren Mitteln unterschiedliche Höhenstellungen und geneigte Lagen der Tischplatte zu erreichen, sondern mit gleichen starren Trag-, Stütz- und Befestigungsmitteln mindestens zwei, vorzugsweise drei oder sogar vier unterschiedliche Tischhöhen zu ermöglichen, wobei die Einstellung auf die verschiedenen Tischhöhen mit einfachen Werkzeugen schnell erfolgen soll. Hierbei sollen ferner die Trag-, Stütz- und Befestigungsmittel platzsparend sein, dem Tisch die notwendige Stabilität und Schwingungsfreiheit verleihen, und die Tischplatte gegenüber den Seitenwangen trotz der Höhenverstellbarkeit stets die gleiche kantengenaue Lage einnehmen soll. Ferner sollen zwei benachbarte Tischplatten an ihren benachbarten Querrändern an einer gemeinsamen Stützwange gehalten werden können.

Zur Lösung dieser Aufgabe sieht die Erfindung die Merkmale des kennzeichnenden Teils des Hauptanspruches vor. Die Merkmale der Unteransprüche dienen der Verbesserung und Weiterentwicklung der Merkmale des Hauptanspruches.

Der Vorteil des erfindungsgemässen Arbeitstisches ist darin zu sehen, dass durch die Anwendung gleicher starrer Teile für alle Höhenstellungen der Tischplatte eine geringe Lagerhaltung möglich wird, wie auch die Transportkosten gegenüber bekannten Ausführungsformen reduziert werden können. Ferner bieten die Teile des erfindungsgemässen Arbeitstisches die Möglichkeit einer leichten Ergänzung und Auswechselbarkeit mit andersartigen höhenartigen Verstelleinrichtungen mit gleichartigen Befestigungsplatten. Die Anbringung von Teilplatten in unterschiedlicher Höhe und Neigung ist bei der Anwendung mehrerer Tragprofile möglich. Die starre Verbindung allerTeile gewährleisten eine hohe Stabilität und Schwingungsfreiheit.

In der Zeichnung ist ein Ausführungsbeispiel des erfindungsgemässen Arbeitstisches dargestellt und zwar zeigt
Fig. 1 eine perspektivische Ansicht des Tisches mit abgehobener Tischplatte,
Fig. 2 einen Schnitt durch eine Tragprofilstange mit einer Befestigungsplatte an ihrem einen Ende,
Fig. 3 das Aufliegen eines Abschnitts der Tischplatte auf einer Tragprofilstange mit an der Tischplattenunterseite vorgesehenen Gewindebüchsen und die Befestigungsplatte,
Fig. 4 eine Ausführungsform, bei welcher die Tischplatte in geneigter Lage angebracht ist,
Fig. 5 die Seitenwange des Tisches mit einer oberen haubenartigen Abdeckung und
Fig. 6a bis 6d verschiedene Lagen der Tischplatte gegenüber den Seitenwangen.

Der Arbeitstisch besteht in dargestelltem Beispiel im wesentlichen aus den beiden Seitenwangen 1, 2, den beiden diese verbindenden Tragprofilstangen 3, 4 sowie der Tischplatte 5, die alle starr miteinander verbunden sind. Die Wangen 1, 2 weisen vorzugsweise einen unteren Rahmenabschnitt 6 auf und sind gleichartig gestaltet. Wie aus Fig. 5 erkennbar ist, ist oberhalb des rechtekkigen oder quadratischen Rahmenabschnittes 6 ein leistenartiger Kopfteil 7 vorgesehen, der in dargestelltem Beispiel in einem mittleren Abstand x je vier quadratisch angeordnete Gewindebohrungen 8 trägt, wobei das Quadrat auf einer seiner Spitzen steht, d.h. die Verbindungslinien zweier gegenüberliegender Gewindebohrungen 8 ein stehendes Kreuz darstellen. Die Bohrungen 8 können entweder von beiden Seiten des Kopfteils 7 als Sackbohrungen ausgeführt sein oder aber von der einen Seite zur anderen Seite des Kopfteils hindurchgeführt sein, so dass von der einen Seite ein Rechtsgewinde, von der anderen Seite ein Linksgewinde der Bohrungen entsteht.

Der Kopfteil 7 wird von einer Haube 9 überdeckt, die klemmend auf den Seitenabschnitten 10, 11 und gegebenenfalls auch klemmend auf der dem Beschauer abgewandten Seitenwand 12 bzw. der zugekehrten Seitenwand 13 klemmend aufsitzen kann oder aber mit anderen Mitteln an dem Kopfteil 7 zu befestigen ist. Ferner können nicht dargestellte Zwischen- und Hohlräume und Mittel vorgesehen sein, um innerhalb der Haube 9 Kommunikations- und Energiezuführungsleitungen zu führen.

Die Haube 9 besitzt in ihren sich gegenüberliegenden Wänden 12, 13 sich deckende runde, oder wie dargestellt, quadratische Ausschnitte 14, 15, die bei auf dem Kopfteil aufgesteckter Haube die Lage 14',15' um die jeweils zwei Paare von quadratisch angeordneten Bohrungen 8 einnehmen.

An den beiden Enden jeder Profilstange 3, 4 ist mit dieser in einem rechten Winkel je eine Befestigungsplatte 16 verbunden, deren Umfang den Ausnehmungen 14, 15 der Haube 9 derart entspricht, dass die Befestigungsplatten 16 an dem Kopfteil 7 in unten noch näher beschriebener Weise befestigt werden können und drei Seitenkanten der Befestigungsplatte 16, z.B. die Seitenkanten 17, 18, 19 (Fig. 2) von den die Ausschnitte 14,15 begrenzenden Kanten 20, 21, 22 (Fig. 5) umschlossen werden.

Die quadratische Platte 16 besitzt drei glatte Löcher 23, deren Anordnung der Anordnung dreier Gewindebohrungen 8 in gleicher Anordnung in dem Kopfteil 7 entspricht. Ein viertes Loch, das der vierten Gewindebohrung der quadratischen Anordnung der Gewindebohrungen 8 entspricht, entfällt. Die Löcher 23 sind im Durchmesser derart gewählt, dass durch sie je eine Schraube in die Gwindebohrungen 8 eingeschraubt werden kann. Die drei Löcher 23 sind in Form eines Dreiecks angeordnet, deren Grundlinie G auf der Mittellinie M der quadratischen Platte 16 gelegen ist, und wobei in der Lage der Platte 16 nach Fig. 2 oberhalb dieser Grundlinie G das Ende der Tragprofilstange 3 bzw. 4 mit der Platte 16 verbunden ist. Die Tragprofilstangen 3, 4 sind gegenüber ihren Befestigungsplatten 16 doppelexzentrisch angeordnet, d.h. die Querschnittsmitte S der Tragprofilstangen 3 bzw. 4 ist sowohl gegenüber der horizontalen Mittellinie M in Fig. 2 wie auch gegenüber der vertikalen Mittellinie W versetzt angebracht. Die Befestigungsplatte 16 kann mit den Stirnseiten der Tragprofilstangen 3, 4z.B. verschweisst sein. Auch besteht die Möglichkeit, die Platte 16 mit kurzen Profilstutzen zu versehen, über die Profilstangen teleskopartig aufgeschoben und befestigt sind. Hier wird von der unmittelbaren Verbindung der Platten 16 mit den Enden der Profilstangen 3, 4 ausgegangen.

Die Profilstangen 3, 4 besitzen rechteckigen Querschnitt, beispielsweise in einer Grösse von 40x60 mm. Wie aus Fig. 2 und 3 erkennbar ist, schliesst die eine Wand 24 der Profilstange 3, 4 mit ihrer Auflagefläche 25 mit der Kante 17 der Platte 16 ab, so dass die Auflagefläche 25 von dem unteren Rand 26 der Platte 16 einen Abstand a aufweist. Wird die Platte 16 in Richtung des Pfeiles K gedreht, wobei wiederum drei Schrauben durch die Löcher 23 hindurchgesteckt werden und in Fig. 5 in die Gewindebohrungen 8', 8" und 8"' eingeschraubt werden, so gelangen die Profilstangen 3, 4 in die Stellung 3', 4', wobei die Wand 27 mit ihrer Auflagefläche 28 in die strichpunktierte Stellung nach Fig. 2 kommt, in der die letztgenannte Auflagefläche 28 nur noch einen Abstand b von der dann unteren Kante der Platte 16 aufweist (vgl. die bei Drehung der Platte um 90° die Lage der Kante 26 einnehmende Plattenkante 29). Beim weiteren Drehen der Platte 16 um 90° gelangt die Tragprofilstange 3, 4 in die Stellung 3" und 4", so dass nunmehr die Wand 30 mit der Auflagefläche 31 nur noch einen Abstand c von der dann unteren Kante der Platte 16 besitzt.

Wird die Platte um 270° aus ihrer Anfangsstellung in Richtung des Pfeiles K gedreht, so erhalten die Tragprofilstangen 3, 4 die Stellung 3"', 4"' und die Auflagefläche 32 der Wand 33 den Abstand d von der dann unteren Kante der Platte 16. Da die jeweils untere Kante der Platte 16 aufgrund der Anordnung der Löcher 23 und der Gewindebohrungen 8 stets dieselbe Lage einnimmt, ergeben sich in den verschiedenen Stellungen der Profilstangen 3, 4 unterschiedliche Höhenstellungen der Auflageflächen dieser Stangen von dem Boden, auf dem der Tisch aufgestellt wird.

Wie Fig. 3 verdeutlicht, trägt die Tischplatte 5 in Nähe der Ränder 43, 44 von ihrer Unterseite ausgehende Gewindebüchsen 40, 41, 42 (Fig. 1 und 6a). Die Anordnung dieser Gewindebüchsen ist derart getroffen, dass der vordere Längsrand 45 und der hintere Längsrand 46 der Tischplatte 5 jeweils mit der vorderen bzw. hinteren Kante 47, 49, 48, 50 der beiden Hauben 9 abschneiden, gleichgültig, welche Höhenlage die Tischplatte 5 einnimmt. Auch bei unten noch näher erläuterter geneigter Lage der Tischplatte ist ein weitgehend genaues Abschneiden der Tischplatte mit den genannten Haubenkanten gegeben. Hierzu besitzen die Profilstangen 3, 4 auf gleicher Höhe gelegene Bohrungen 51, 52, 53 und 54, die sich paarweise diametral gegenüberliegen; ihre Lage in bezug auf die Anordnung der auf einer Querlinie der Tischplatte 5 gelegenen Gewindebüchsen 40, 41, 42 ist so gewählt, das Gewindebolzen durch die Bohrungen 51, 52 in die Gewindebüchse 41 einschraubbar sind, wenn die Profilstangen die Stellung 3, 4 und 3" und 4" nach Fig. 2 einnehmen. Ein Gewindebolzen kann durch die Bohrungen 53, 54 in die Gewindebüchse 40 eingeführt werden, wenn die Profilstangen die Stellung 3_{'}, 4' einnehmen und ein Gewindebolzen kann ebenfalls durch die Löcher 53, 54 in die Gewindebüchse 42 eingeführt werden, wenn die Profilstangen die Stellung 3"', 4'" nach Fig. 2 aufweisen. In den geschilderten Stellungen der Profilstangen und der beschriebenen Lage der Verbindungsschrauben der Profilstangen mit den Gewindebüchsen 40, 41, 42 ergibt sich das geschilderte Fluchten der vorderen bzw. hinteren Kante der Tischplatte mit den Stirnkanten 47 bis 50 der Hauben 9.

Der Tischplatte 5 kann eine geneigte Lage gegenüber der Horizontalen gegeben werden, wenn die jeweils obere Auflagefläche der Tragprofilstangen 3, 4 mit einem keilförmigen Zwischenstück versehen wird (Fig. 4). Dieses weist eine entsprechend geneigte Bohrung 58 auf, durch die eine Schraube 59 hindurchgeführt ist. Die jeweils der Auflagefläche der Tragprofilstange 3, 4 gegenüberliegende Stangenseite trägt ein Keilstück 60 gleicher Neigung wie das Zwischenstück 57 und mit einer Bohrung 61. Um der Schräglage der Schraube 59 Rechnung zu tragen, sind die Löcher 51 bis 54 in der Ausführungsform nach Fig. 3 nach einer Seite hin als Langlöcher 62, 63, 64, 65 erweitert.

In Fig. 6a-c sind drei unterschiedliche Höhenstellungen der Tischplatte 5 dargestellt. In der obersten Darstellung der Fig. 6a nimmt die Tischplatte 5 ihre höchste Stellung, z.B. eine Höhe von 75 cm über der Aufstellfläche des Tisches ein, wobei die Tragprofilstangen 3, 4 die Stellung in ausgezogener Linie nach Fig. 2 einnehmen. In Fig. 6b nimmt die Tischplatte 5 eine Höhenlage ein, bei der sie beispielsweise 71 cm über der Aufstellungsebene des Tisches gelegen ist und die Tragprofilstangen 3, 4 die Lage 3', 4' nach Fig. 2 einnehmen. In der Stellung nach Fig. 6c sind die endständigen Tragplatten 16, an denen die beiden Tragprofilstangen 3, 4 angebracht sind, so gedreht worden, dass die Stangen die Lage 3"', 4111 der Fig. 2 einnehmen und die Tischplatte eine lichte Höhenlage von z.B. 68 cm hat. In der Stelung 3_{"'}, 4"' der Tragprofilstangen 3, 4 weist die Platte 5 eine Höhenstellung von ca. 72 cm über dem Boden auf.

Bei der Einstellung der Tischplatte 5 nach Fig. 6d ist die vordere Tragprofilstange 3 in einer Stellung 3' nach Fig. 2, während die hintere Tragprofilstange 4 z.B. die Stellung 4'" nach Fig. 2 einnimmt und damit die Tischplatte 5 eine geneigte Stellung erhält. In diesem Falle sind auf den Auflageflächen 28 und 32 der Tragprofilstangen 3, 4 keilförmige Zwischenstücke 57 angebracht, auf denen die Tischplatte 5 aufliegt, die durch entsprechende Schrauben 59 unter Verwendung von Keilstücken 60 festgehalten ist.

Ein Doppeltisch aus zwei in Längsrichtung nebeneinander gelegenen Tischplatten bedarf nur einer mittleren Wange, von der beidseitig die Tragprofilstangen für beide Tischplatten abstehen. Um bei einem zweiwangigen Tisch die an der Aussenseite der Wangen zunächst sichtbaren Ausschnitte 14, 15 der Haube 9 abzudecken, sind in diese Ausschnitte entsprechende Füllstücke 66 eingesetzt (Fig. 6d) und mit in die Gewindebohrungen 8 eingeführten Schrauben befestigt, so dass sich eine ebene Aussenseite der Hauben 9 ergibt.

## Patentansprüche

1. Arbeitstisch, insbesondere Bürotisch, aus zwei seitlichen Wangen (1, 2), mindestens einer diese Wangen starr verbindenden Profilstange (3,4) mit an den Enden rechtwinklig zur Profilachse angeordneten Befestigungsplatten (16) und einer Tischplatte (5), dadurch gekennzeichnet, dass die Befestigungsplatten (16) drehsymmetrisch zum Plattenmittelpunkt (0) Bohrungen (23) mit gleichem Abstand von ihrer Nachbarbohrung bzw. ihren Nachbarbohrungen besitzen, die Profilstange (3, 4) mindestens zwei Befestigungs-und Auflageflächen (25, 28) (31, 32) für die Tischplatte (5) bildet und derart exzentrisch mit den Befestigungsplatten (16) verbunden ist, dass in unterschiedlichen Drehstellungen der beiden Platten (16) die Befestigungs- und Auflageflächen der Profilstange in unterschiedlichen Höhenstellungen (a, b, c, d) gelegen sind, die Wangen (1, 2) den Befestigungsbohrungen (23) der Platten (16) entsprechend angeordnete Gewindelöcher (8) aufweisen und die Tischplatte (5) unmittelbar auf der Tragprofilstange (3,4) durch Befestigungsmittel an der Tischplattenunterseite gehalten ist.

2. Arbeitstisch nach Anspruch 1, dadurch gekennzeichnet, dass die Tragprofilstange (3, 4) rechteckigen Querschnitt besitzt.

3. Arbeitstisch nach Anspruch 1 und 2, dadurch gekennzeichnet, dass die Befestigungsplatten (16) quadratisch sind und ihre Befestigungsbohrungen (23) in Form eines Dreiecks angeordnet sind, dessen Grundlinie (G) mit der einen Plattenmittellinie (M) zusammenfällt.

4. Arbeitstisch nach Anspruch 2, dadurch gekennzeichnet, dass mindestens zwei Auflageflächen (25, 28, 31, 32) der Tragprofilstangen (3, 4) parallel zu den Plattenseitenkanten verlaufen.

5. Arbeitstisch nach Anspruch 1 und einem der Ansprüche 2 bis 4, dadurch gekennzeichnet, dass die die Auflageflächen (25, 28, 31, 32) bildenden Wände (24, 27, 30, 33) der Tragprofilstange (3, 4) sich gegenüberliegende Bohrungen (51, 52 bzw. 53, 54) für die Tischplattenbefestigungsmittel aufweisen.

6. Arbeitstisch nach Anspruch 1 bis 5, dadurch gekennzeichnet, dass die Unterseite der Tischplatte (5) mit Gewindebüchsen (40-42) für Befestigungsmittel der Tischplatte auf der Tragprofilstange versehen ist.

7. Arbeitstisch nach Anspruch 6, dadurch gekennzeichnet, dass die Tragprofilstange (3, 4) an den sich gegenüberliegenden Befestigungs- und Auflageflächen mindestens teilweise fluchtende Löcher (51, 52; 53, 54; 63, 64; 63, 65) aufweisen.

8. Arbeitstisch nach Anspruch 1,2,6 und 7, dadurch gekennzeichnet, dass bei rechteckigem Querschnitt der Tragprofilstange (3, 4) und doppelexzentrischer Anordnung an den endseitigen Befestigungsplatten (16) die Tischunterseite drei Gewindebüchsen (40-42) aufweist, deren Abstand von den Tischlängskanten demselben Abstand der Bohrungen (51-65) in den Wänden (25, 27, 30, 33) der Tragprofilstange (3, 4) in deren unterschiedlichen Drehstellungen entspricht.

9. Arbeitstisch nach Anspruch 1 und einem oder mehreren der Ansprüche 2 bis 8, dadurch gekennzeichnet, dass die Auflageflächen (25, 28, 31,32) der Tragprofilstange (3, 4) keilförmige Zwischenstücke (57) tragen und die Bohrungen in der Tragprofilstange als Langlöcher (62, 65) ausgebildet sind.

## Claims

1. A utility table, more especially an office desk, comprising two lateral slab-like legs (1 and 2), at least one section (3 and 4) rigidly connecting the slab-like legs, attachment plates (16) attached to the ends of the section at a right angle to the axis of the section, and a table top (5) characterized in that the attachment plates (16) possess holes (23) which are radially symmetrically placed in relation to the center point (0) of the respective plate, such holes being equally spaced from the hole or holes next to them, the section (3 and 4) possesses at least two attachment and supporting faces (25, 28, 31 and 32) for the table top (5) and is so eccentrically joined with the attachment plates (16) that in different angular settings of the two plates (16) the attachment and supporting section are placed at different levels (a, b, c and d), the slab-like legs (1 and 2) have threaded holes (8) placed to tally with the attachment holes (23) in the plates (16) and the table top (5) is held in place directly on the supporting section (3 and 4) by attachment means on the lower side of the table top.

2. The utility table as claimed in claim 1 characterized in that the supporting section (3 and 4) has a rectangular cross section.

3. The utility table as claimed in claims 1 and 2 characterized in that the attachment plates (16) are square and their attachment holes (23) are placed in the form of a triangle, whose base line (G) coincides with the center line (M) of the plate.

4. The utility table as claimed in claim 2 characterized in that at least two supporting faces (23, 28, 31 and 32) of the supporting sections (3 and 4) run parallel to the side plate edges.

5. The utility table as claimed in claim 1 and one of the claims 2 to 4 characterized in that the walls (24, 27, 30 and 33), forming the supporting faces (25, 28, 31 and 32), of the supporting section (3 and 4) possess oppositely placed holes (51, 52 and 53, 54) for the means serving for attaching the table top.

6. The utility table as claimed in claims 1 to 5 characterized in that the lower side of the table top (5) is furnished with threaded bushes (40 to 42) for attachment means for the table top on the supporting section.

7. The utility table as claimed in claim 6 characterized in that the supporting section (3 and 4) has at least partly aligned holes (51, 52; 53, 54; 63, 64; 63 and 65) on the oppositely placed attachment and supporting faces.

8. The utility table as claimed in claims 1, 2, 6 and 7 characterized in that in the case of a rectangular cross section of the supporting section (3 and 4) and a doubly eccentric arrangement on the terminal attachment plates (16) the lower side of the table has three threaded bushes (40 to 42), whose spacing from the long sides of the table corresponds to the same spacing of the holes (51 to 65) in the walls (25, 27, 30 and 33) of the supporting section (3 and 4) in the different angular settings thereof.

9. The utility table as claimed in claim 1 and one or more of the claims 2 to 8 characterized in that the supporting faces (25,28,31 and 32) of the supporting section (3 and 4) carry wedge-like intermediate members (57) and the holes are formed in the supporting section and take the form of slots (62 and 65).

## Revendications

1. Table de travail, en particulier bureau, constituée par deux panneaux latéraux (1, 2), par au moins une barre profilée (3, 4) reliant rigidement ces panneaux et comportant à ses extrémités des plaques de fixation (16) orientées perpendiculairement à l'axe du profil et par un plateau de la table (5), caractérisée en ce que les plaques de fixation (16) comportent des alésages (23) disposés symétriquement par rapport au centre de la plaque (0) à la même distance que le ou les trous voisins, en ce que la barre profilée (3, 4) forme au moins deux surfaces de fixation et d'appui (25, 28) (31,32) pour le plateau de la table (5) et est reliée aux plaques de fixation (16) d'une manière excentrée, de sorte que, dans des positions de rotation différentes des deux plaques (16), les surfaces de fixation et d'appui de la barre profilée se trouvent dans des positions à des hauteurs différentes (a, b, c, d), en ce que les panneaux (1, 2) comportent des trous filetés (8) ménagés à des emplacements correspondant aux alésages de fixation (23) des plaques (16) et en ce que le plateau de la table (5) est maintenu directement sur la barre profilée porteuse (3, 4) par des moyens de fixation situés du côté inférieur du plateau de la table.

2. Table de travail selon la revendication 1, caractérisée en ce que la barre profilée porteuse (3, 4) a une section rectangulaire.

3. Table de travail selon les revendications 1 et 2, caractérisée en ce que les plaques de fixation (16) sont carrées et que leurs alésages de fixation (23) sont aux sommets d'un triangle dont la base (G) coïncide avec l'une des médiatrices (M) de la plaque.

4. Table de travail selon la revendication 2, caractérisée en ce qu'au moins deux surfaces d'appui (25, 28, 31, 32) des barres profilées porteuses (3, 4) sont parallèles aux bords latéraux des plaques.

5. Table de travail selon la revendication 1 et l'une des revendications 2 à 4, caractérisée en ce que les parois (24, 27, 30, 33) de la barre profilée porteuse (3, 4) qui forment les surfaces d'appui (25, 28, 31, 32) comportent, pour les moyens de fixation du plateau de la table, des alésages (51, 52 ou 53, 54) qui sont situés les uns en face des autres.

6. Table de travail selon les revendications 1 à 5, caractérisée en ce que le côté inférieur du plateau de la table (5) comporte des douilles filetées (40 à 42) pour les moyens de fixation du plateau de la table sur la barre profilée porteuse.

7. Table de travail selon la revendication 6, caractérisée en ce que la barre profilée porteuse (3, 4) comporte, dans ses surfaces de fixation et d'appui opposées, des trous (51, 52, 53, 54, 63, 64, 63, 65) au moins partiellement alignés.

8. Table de travail selon les revendications 1, 2, 6 et 7, caractérisée en ce que, la barre profilée porteuse (3, 4) ayant une section rectangulaire et étant disposée d'une manière doublement excentrée par rapport aux plaques de fixation (16) situées à ses extrémités, le côté inférieur de la table comporte trois douilles filetées (40 à 42) dont la distance aux bords longitudinaux de la table correspond à la distance entre les alésages (51 à 65) ménagés dans les parois (25, 27, 30, 33) de la barre profilée porteuse (3, 4) dans leurs différentes positions de rotation.

9. Table de travail selon la revendication 1 et l'une ou plusieurs des revendications 2 à 8, caractérisée en ce que les surfaces d'appui (25, 28, 31, 32) de la barre profilée porteuse (3,4) portent des pièces intermédiaires (57) en forme de coins et que les alésages ménagés dans la barre profilée porteuse sont des trous oblongs (62,65).
